# EUROPÄISCHE PATENTSCHRIFT

(11) **EP 4 440 381 B1**
(45) Veröffentlichungstag und Bekanntmachung des Hinweises auf die Patenterteilung: **31.12.2025**
(21) Anmeldenummer: 22813400.3
(22) Anmeldetag: 22.11.2022
(51) Int. Cl.: A47B 96/20, A47B 96/06, E05D 15/00

(54) **ANORDNUNG AUS EINER WAND, EINEM PLATZHALTER, EINEM BESCHLAG UND EINEM MÖBELTEIL UND VERFAHREN ZUM HERSTELLEN EINER WAND FÜR EINEN MÖBELKORPUS**
COMBINATION OF A WALL, A PLACEHOLDER, A BRACKET AND A FURNITURE PART AND MANUFACTURING METHOD OF A PANEL FOR FURNITURE ELEMENT
ENSEMBLE COMPOSÉ D'UN PANNEAU, D'UNE PIÈCE SUPPORT, D'UNE FERRURE ET D'UNE PIÈCE DE MEUBLE ET METHODE DE PRODUCTION D'UN PANNEAU POUR MEUBLE

(30) Priorität: 03.12.2021 AT 509672021
(43) Veröffentlichungstag der Anmeldung: 09.10.2024
(73) Patentinhaber: JULIUS BLUM GMBH, 6973 Höchst (AT)
(72) Erfinder: BALDREICH, Armin, 6923 Lauterach (AT); NAGEL, Thomas, 6974 Gaißau (AT)
(74) Vertreter: Torggler & Hofmann Patentanwälte - Innsbruck
(86) Internationale Anmeldenummer: PCT/AT2022/060411
(87) Internationale Veröffentlichungsnummer: WO 2023/097349

(56) Entgegenhaltungen:
- WO-A1-2016/174071
- WO-A1-2020/039035
- DE-A1- 102018 100 204
- DE-A1- 102018 100 206
- DE-A1- 102019 112 993

## Beschreibung

Die vorliegende Erfindung betrifft eine Anordnung einer Wand für einen Möbelkorpus mit einem Beschlag und eines Möbelteiles mit den Merkmalen des Oberbegriffs des Anspruchs 1, ein Verfahren zum Herstellen einer Wand für einen Möbelkorpus und ein Möbel oder ein Möbelkorpus mit wenigstens einer solchen Wand.

Entsprechende Wände, insbesondere Seitenwände für einen Möbelkorpus, weisen wenigstens eine sich von einer, vorzugsweise ebenen, Stirnseite der Wand erstreckende Ausnehmung auf, wobei die wenigstens eine Ausnehmung dazu ausgebildet ist, einen Beschlag aufzunehmen, mittels welchem Beschlag ein Möbelteil, insbesondere eine Möbelklappe oder eine Möbeltür, relativ zur Wand führbar ist, vorzugsweise wobei die wenigstens eine Ausnehmung von der Stirnseite der Wand aus in die Wand eingefräst ist.

Aus dem Stand der Technik ist es bekannt, Beschläge, welche dazu verwendet wurden, Bewegungen von Klappen, Türen usw. gegenüber einem Möbelkorpus zu ermöglichen, an der Innenseite einer Wand, insbesondere eine Seitenwand des Möbelkorpus, zu montieren.

Entsprechende Beschläge werden zumeist in Form von Klappenbeschlägen (Stellarmantriebe) umgesetzt und weisen im Allgemeinen einen federbelasteten Kraftspeicher und einen Übersetzungsmechanismus auf, welche dazu ausgebildet sind, den Stellarm zu betätigen, wobei die freien Enden der Klappenbeschläge mit einer Möbelklappe verbindbar sind und diese beim Öffnen entgegen der Schwerkraft nach oben drücken und somit das Öffnen für den Benützer erleichtern können.

Solche Stellarmantriebe oder Klappenbeschläge sind relativ große Bauteile und schränken daher den frei zur Verfügung stehenden Raum im Inneren des Möbelkorpus ein, auch der optische Eindruck ist nicht optimal.

Daher ist es aus dem Stand der Technik bekannt, in der Wand, insbesondere die Seitenwand eines Möbelkorpus, Ausnehmungen vorzusehen, wobei der Beschlag in der Ausnehmung angeordnet werden kann, wodurch zumindest teilweise der Beschlag in die Ausnehmung der Wand versenkbar ist.

Entsprechende Ausgestaltungen gehen beispielsweise aus der DE 10 2018 100 204 A1, der DE 10 2019 112 993 A1, der DE 7409707 U, der DE 10 2019 118 152 A1, der DE 10 2018 100 206 A1, der WO 2020/039035 A1, der WO 2016/174071 A1 oder der DE 10 2018 119 539 A1 hervor.

Durch dieses Anordnen des Beschlags in der Ausnehmung wird einerseits platzsparend der Beschlag in der Ausnehmung der Wand untergebracht, wodurch der zur Verfügung stehende Raum im Inneren des Möbelkorpus vergrößert werden kann. Andererseits kann auch der optische Eindruck durch dieses Versenken (oder auch "Verstecken") des Beschlags verbessert werden.

Nachteilig hat sich jedoch dabei herausgestellt, dass die Herstellung der Ausnehmung an der Wand, insbesondere der Seitenwand, einen erhöhten Fertigungsaufwand darstellt, wobei die Ausnehmung beispielsweise vom Tischler und/oder Produzenten des Möbels oder Möbelkorpus durch entsprechende Fertigungsverfahren umzusetzen ist.

So werden meist diese Ausnehmungen zur Aufnahme eines Beschlags in die Wand eingefräst, wobei der Tischler und/oder Hersteller des Möbels oder Möbelkorpus eine mit erhöhten Kosten verbundene Fräsmaschine zur Fertigung der Ausnehmung benötigt.

Weiters hat es sich negativ herausgestellt, dass entsprechende Ausnehmungen an der Wand nach Aufbringen einer Beschichtung und/oder eines Furniers in die Wand eingefräst werden, da durch die Einfräsung in die Wand es oft an den Kanten der Ausnehmung am Furnier und/oder der Beschichtung zu Ausbrüchen kommt, welche sich negativ auf das optische Erscheinungsbild der Wand ausüben.

Aufgabe der vorliegenden Erfindung ist es daher, eine Anordnung und/oder ein Verfahren zum Herstellen einer Wand bereitzustellen, mit welcher die zuvor beschriebenen Nachteile des Standes der Technik zumindest teilweise verbessert werden und/oder ein fertigungstechnisch geringerer Aufwand ermöglicht wird und/oder eine kostengünstigere oder ressourcensparendere Möglichkeit zur Fertigung dargestellt wird und/oder ein optisches Erscheinungsbild des Endproduktes verbessert werden kann.

Diese Aufgabe wird mit einer Anordnung einer Wand, einem Platzhalter, einem Möbelteil und wenigstens einem Beschlag gemäß den Merkmalen des Anspruchs 1, mit einem Verfahren zur Herstellung einer Wand für einen Möbelkorpus mit den Merkmalen des Anspruchs 10, sowie mit einem Möbel und/oder Möbelkorpus mit einer solchen Anordnung und/oder Wand gelöst.

Erfindungsgemäß ist vorgesehen, dass eine Anordnung aus wenigstens einer Wand, insbesondere eine Seitenwand, für einen Möbelkorpus wenigstens eine sich von einer, vorzugsweise ebenen, Stirnseite der Wand erstreckende Ausnehmung aufweist, wobei die wenigstens eine Ausnehmung dazu ausgebildet ist, einen Beschlag aufzunehmen, mittels welchem Beschlag ein Möbelteil, insbesondere eine Möbelklappe oder eine Möbeltüre, relativ zur Wand führbar ist, vorzugsweise wobei die wenigstens eine Ausnehmung von der Stirnseite der Wand aus in die Wand eingefräst ist, wobei in die wenigstens eine Ausnehmung wenigstens ein, vorzugsweise genau ein, Platzhalter für den Beschlag eingesetzt ist und die Anordnung wenigstens einen Beschlag und ein Möbelteil umfasst, wobei das Möbelteil mittels des wenigstens einen Beschlags relativ zur Wand führbar ist, wobei der wenigstens eine Beschlag nach Entnahme des wenigstens einen Platzhalters in der wenigstens einen Ausnehmung anstelle des wenigstens einen Platzhalters anordenbar ist, und dass der wenigstens eine Platzhalter
- aus einem, vorzugsweise thermoplastischen, Kunststoff, einem Holzwerkstoff, einem Karton-Werkstoff und/oder einem Verbundwerkstoff ausgebildet ist, und/oder
- als massiv ausgebildetes Bauteil ausgebildet ist.

So wird es durch die Erfindung ermöglicht, dass die wenigstens eine Ausnehmung bereits in einem früheren Schritt der Fertigung in die Wand beispielsweise eingefräst wird.

So war es bisher nicht oder nur schwer möglich, bereits nach Fertigung des Wandgrundkörpers die wenigstens eine Ausnehmung vorzusehen, da durch diese wenigstens eine Ausnehmung die Wand in ihrer Stabilität und Festigkeit geschwächt wird.

So konnte die wenigstens eine Ausnehmung nur schlecht vor Transport oder Auslieferung der Wand gefertigt werden, da sich das Risiko eines Bruchs oder einer Beschädigung der Wand aufgrund der geringeren Widerstandsfähigkeit, durch die wenigstens eine Ausnehmung, massiv erhöht war.

Gleiches gilt für die Beschichtung und/oder Furnierung der Wand, wobei auftretende Kräfte auf die Wand, bei zuvor gefertigter wenigstens einer Ausnehmung, durch die Wand nicht zerstörungsfrei aufgenommen werden konnten.

Jedoch kann durch das Vorsehen eines Platzhalters in der wenigstens einen Ausnehmung die Wand im Bereich der wenigstens einen Ausnehmung durch den Platzhalter stabilisiert werden, wodurch höherer Belastungen auf die Wand ausgeübt werden können, ohne dass die Wand beschädigt wird.

So ist es nunmehr möglich, beispielsweise an einem zentralen Punkt durch einen zentralen Hersteller, gegebenenfalls auch durch den Hersteller der Wand selbst, die wenigstens eine Ausnehmung zu fertigen, wodurch dies für einen nachfolgenden Tischler und/oder Hersteller des Möbels und/oder des Möbelkorpus nicht mehr erforderlich ist.

So kann der Tischler und/oder der Hersteller eines Möbels und/oder eines Möbelkorpus nunmehr die Wand mit bereits vorgesehener wenigstens einer Ausnehmung käuflich erwerben und muss beispielsweise keine eigene Fräsmaschine zur Herstellung der wenigstens einen Ausnehmung bereitstellen, wodurch sich die Herstellkosten sowie der Herstellaufwand für den Tischler und/oder den Hersteller eines Möbels und/oder eines Möbelkorpus wesentlich verringern.

Des Weiteren kann durch die Verarbeitung eines Produzenten der Wand nunmehr zentral die wenigstens eine Ausnehmung hergestellt werden, wodurch sich auch die Herstellkosten und/oder Herstellaufwand für den Hersteller der Wand durch hohe Stückzahlen verkleinert, wobei die Wand mit der wenigstens einen Ausnehmung durch den Platzhalter ohne Beeinträchtigung transportiert werden kann.

Ein weiterer Vorteil besteht darin, dass der wenigstens eine Platzhalter in die wenigstens eine Ausnehmung platziert werden kann und anschließend eine Beschichtung und/oder ein Furnier auf die Wand aufgebracht werden kann.

Anschließend kann wiederum im Bereich der wenigstens einen Ausnehmung das Furnier und/oder die Beschichtung entfernt werden, um den wenigstens einen Platzhalter zu entnehmen.

Durch dieses Vorgehen wird das Risiko minimiert, dass die Beschichtung und/oder das Furnier an den Kanten der wenigstens einen Ausnehmung abplatzen, aufreißen oder unsauber verarbeitet wird, wie es beispielsweise durch bei einer and die Beschichtung und/oder Furnierung anschließende Fräsung der wenigstens einen Ausnehmung der Fall war. Hierdurch lässt sich das optische Erscheinungsbild des fertigen Produktes wesentlich verbessern.

Die erfindungsgemäße Vorrichtung und/oder das erfindungsgemäße Verfahren kann durch ihren Einsatz bei bereits bekannten Ausführungsvarianten des Standes der Technik, wie beispielsweise in der Beschreibungseinleitung beschrieben, ihren Einsatz finden und nachträglich installiert werden.

Vorteilhafte Ausführungsformen der Erfindung sind in den abhängigen Ansprüchen definiert.

Es kann vorgesehen sein, dass der wenigstens eine Platzhalter formschlüssig durch seine geometrische Abmessung in der wenigstens einen Ausnehmung befestigt ist, vorzugsweise wobei der wenigstens eine Platzhalter wenigstens einen Vorsprung aufweist, wobei in einem Bereich des wenigstens einen Vorsprungs eine Presspassung zwischen dem wenigstens einen Platzhalter und der wenigstens einen Ausnehmung umgesetzt ist.

So kann es beispielsweise vorgesehen sein, dass der wenigstens eine Platzhalter und die wenigstens eine Ausnehmung zumindest bereichsweise die gleiche Geometrie aufweist, vorzugsweise der Platzhalter sogar ein geringes Übermaß gegenüber der wenigstens einen Ausnehmung aufweist, sodass der wenigstens eine Platzhalter durch seine geometrische Ausgestaltung in der wenigstens einen Ausnehmung gehalten wird und lediglich unter (wenn auch nur geringer) Krafteinwirkung aus der wenigstens einen Ausnehmung entfernt oder eingesetzt werden kann.

Vorzugsweise ist vorgesehen, dass der wenigstens eine Platzhalter durch eine stoffschlüssige Verbindung und/oder wenigstens ein Haltemittel in der wenigstens einen Ausnehmung lösbar befestigt ist.

Es kann vorgesehen sein, dass der wenigstens eine Platzhalter unter Zuhilfenahme eines Klebers - vorzugsweise eines Klebetropfens - zur Lagesicherung in der wenigstens einen Ausnehmung gesichert wird. So könnte es beispielsweise vorstellbar sein, dass die stoffschlüssige Verbindung und/oder das wenigstens eine Halteelement dermaßen ausgestaltet ist, dass durch eine kleine Krafteinwirkung die stoffschlüssige Verbindung und/oder das wenigstens eine Haltemittel gelöst werden kann, wodurch der wenigstens eine Platzhalter ohne Beschädigung der Wand aus der wenigstens einen Ausnehmung gelöst werden könnte.

Vorzugsweise kann vorgesehen sein, dass der wenigstens eine Platzhalter im Wesentlichen aus Holz oder einem Holzwerkstoff besteht und vorzugsweise eine beschichtete Spanplatte oder eine MDF-Platte ist. Besonders Bevorzugt ist vorgesehen, dass der wenigstens eine Platzhalter im Wesentlichen demselben Werkstoff gefertigt ist wie die Wand.

Es kann vorgesehen sein, dass der wenigstens eine Platzhalter entlang der wenigstens einen Ausnehmung im Wesentlichen dieselbe Querschnittsfläche wie die wenigstens eine Ausnehmung aufweist.

Im Wesentlichen kann dabei als minimale Abweichung des wenigstens einen Platzhalters zur wenigstens einen Ausnehmung verstanden werden, sodass ein Einsetzen und/oder Entfernen des wenigstens einen Platzhalters aus oder in die wenigstens eine Ausnehmung zerstörungsfrei ermöglicht ist.

So kann beispielsweise der wenigstens eine Platzhalter gegenüber der wenigstens einen Ausnehmung eine Spielpassung aufweisen.

Vorzugsweise ist vorgesehen, dass die wenigstens eine Ausnehmung zwei parallele, seitliche, ebene Innenwände aufweist, die vorzugsweise parallel zur äußeren Seitenflächen der Wand liegen und vorzugsweise senkrecht zur Seitenwand der Wand verlaufen.

Es kann vorzugsweise vorgesehen sein, dass der Platzhalter eine Länge aufweist, welche Länge mindestens 60 %, vorzugsweise 75 %, besonders bevorzugt 90 %, einer Tiefe der wenigstens einen Ausnehmung entspricht.

Die Tiefe der wenigstens einen Ausnehmung kann als Abmessung der wenigstens einen Ausnehmung von der Stirnseite der Wand entlang einer Längserstreckung, vorzugsweise parallel zu den seitlichen Innenwänden der wenigstens einen Ausnehmung, bis zum Ende, besonders bevorzugt eine das Ende der wenigstens einen Ausnehmung darstellenden Hinterwand der wenigstens einen Ausnehmung, gesehen werden.

Vorzugsweise kann vorgesehen sein, dass die wenigstens eine Ausnehmung zwei parallele obere und untere, ebene Deck- und/oder Bodenwände aufweist, die vorzugsweise senkrecht zur Stirnseite der Wand verlaufen.

Es kann vorgesehen sein, dass der wenigstens eine Platzhalter an wenigstens zwei Seitenwänden, vorzugsweise den Deck- und/oder Bodenwänden der wenigstens einen Ausnehmung, kontaktierend angeordnet ist, sodass die wenigstens zwei Seitenwände der wenigstens einen Ausnehmung durch den wenigstens einen Platzhalter zueinander gestützt sind.

Vorzugsweise kann vorgesehen sein, dass die wenigstens eine Ausnehmung in einer senkrechten Ansicht auf die Stirnseite der Wand rechteckig geformt ist und vorzugsweise vorgesehen ist, dass sich dieser rechteckige Querschnitt über einen Großteil, mindestens 80 % der Tiefe der wenigstens einen Ausnehmung, fortsetzt.

Es kann vorgesehen sein, dass eine Hinterwand der wenigstens einen Ausnehmung einen ebenen Abschnitt aufweist, der vorzugsweise parallel oder leicht schräg zur Stirnseite der Wand verläuft.

Vorzugsweise ist vorgesehen, dass die Hinterwand der wenigstens einen Ausnehmung zwischen dem ebenen Abschnitt und der Deckwand und/oder der Bodenwand der wenigstens einen Ausnehmung in einem bogenförmigen Abschnitt in diese übergeht.

Es kann vorgesehen sein, dass die wenigstens eine Ausnehmung sacklochartig ausgeführt ist und bis auf die Öffnung in der Stirnseite der Wand allseitig geschlossen ist.

Vorzugsweise kann vorgesehen sein, dass die Wand eine - in Einbaulage vertikale - Seitenwand oder Zwischenwand eines Möbelkorpus ist und der Beschlag ein Klappbeschlag ist, an dem eine Möbelklappe befestigbar ist.

Es kann vorgesehen sein, dass der Klappenbeschlag einen - vorzugsweise einen Federkraftspeicher umfassenden - Stellarmantrieb aufweist, der mindestens einen bewegbaren, vorzugsweise schwenkbaren, Stellarm antreibt, der an der Möbelklappe befestigbar ist, wobei der Stellarm in geschlossener Lage, vorzugsweise zumindest großteils, innerhalb der wenigstens einen Ausnehmung angeordnet ist.

Weiters kann es vorgesehen sein, dass der Stellarmantrieb zumindest eine im Wesentlichen obere Trägerplatte aufweist, die flächig an einer ebenen Innenwand der wenigstens einen Ausnehmung anliegt.

Es kann vorgesehen sein, dass die größte Tiefe der wenigstens einen Ausnehmung mindestens 150 mm, vorzugsweise mindestens 200 mm, und besonders bevorzugt mindestens 250 mm, beträgt.

Vorzugsweise ist vorgesehen, dass die Breite der wenigstens einen Ausnehmung zwischen 10 mm und 16 mm, vorzugsweise bei etwa 12 mm, liegt.

Es kann vorgesehen sein, dass die Höhe der wenigstens einen Ausnehmung zwischen 80 mm und 160 mm, vorzugsweise bei etwa 120 mm, liegt.

Vorzugsweise ist vorgesehen, dass die größte Tiefe der wenigstens einen Ausnehmung mindestens 15 Mal, vorzugsweise mindestens 20 Mal, größer ist als die Breite der wenigstens einen Ausnehmung.

Es kann vorgesehen sein, dass die größte Tiefe der wenigstens einen Ausnehmung mindestens 1,5 Mal, vorzugsweise mindestens 2 Mal, größer ist als die Höhe der wenigstens einen Ausnehmung.

Vorzugsweise ist vorgesehen, dass die normale Wandstärke der Wand zwischen
15 mm oder 20 mm, vorzugsweise bei 16 mm oder 19 mm, liegt.

Es kann vorgesehen sein, dass die wenigstens eine Ausnehmung bezogen auf eine Wanddicke der Wand zentrisch an der Stirnseite angeordnet ist.

Vorzugsweise ist vorgesehen, dass die Wand im Wesentlichen aus Holz oder einem Holzwerkstoff besteht und vorzugsweise eine beschichtete Spanplatte oder eine MDF-Platte ist.

Es kann vorgesehen sein, dass die Wandstärke der Restwand auf beiden Seiten der wenigstens einen Ausnehmung jeweils zwischen 1,5 mm und 3 mm, vorzugsweise bei 2 mm, liegt.

Vorzugsweise kann vorgesehen sein, dass die Wand aus einem Stück besteht.

Es kann vorgesehen sein, dass in die wenigstens eine Ausnehmung wenigstens ein Platzhalter für den Beschlag von der Stirnseite der Wand aus in die wenigstens eine Ausnehmung eingesetzt ist und/oder über die Stirnseite der Wand entnehmbar ist.

Ebenfalls wird Schutz begehrt für ein Verfahren zum Herstellen einer Wand für einen Möbelkorpus umfassend folgende Schritte:
- Einbringen der wenigstens einen Ausnehmung in die Wand, wobei sich die wenigstens eine Ausnehmung von einer, vorzugsweise ebenen, Stirnseite der Wand in die Wand erstreckt, vorzugsweise wobei die wenigstens eine Ausnehmung von der Stirnseite der Wand aus in die Wand eingefräst ist,
- Einsetzen wenigstens eines, vorzugsweise genau einen, Platzhalters für einen Beschlag, mittels welchem ein Möbelteil, insbesondere eine Möbelklappe oder eine Möbeltür, relativ zur Wand führbar ist, wobei der wenigstens eine Platzhalter in die wenigstens eine Ausnehmung eingesetzt wird,
- vorzugsweise wobei die Wand nach dem Einsetzen des wenigstens einen Platzhalters in die wenigstens einen Ausnehmung zur weiteren Bearbeitung an einen räumlich entfernten Ort bewegt wird,
- wobei der wenigstens eine Platzhalter in einem weiteren Schritt aus der wenigstens einen Ausnehmung entfernt und anstelle des wenigstens einen Platzhalters der wenigstens eine Beschlag zur Führung des Möbelteils in der wenigstens einen Ausnehmung angeordnet wird.

Vorzugsweise kann vorgesehen sein, dass an dem wenigstens einen in der wenigstens einen Ausnehmung eingesetzten Beschlag oder im vorstehenden Teil desselben, insbesondere an den Stellarm eines Klappenbeschlags, ein Möbelteil, insbesondere eine Tür oder eine Möbelklappe, befestigt wird.

Es kann vorgesehen sein, dass nach dem Einbringen des wenigstens einen Platzhalters in die wenigstens eine Ausnehmung die Wand zumindest bereichsweise furniert wird und/oder eine Beschichtung auf die Wand aufgebracht wird.

Es kann vorgesehen sein, dass die Furnierung und/oder Beschichtung in einem Bereich der Öffnung der wenigstens einen Ausnehmung an der Stirnseite entfernt wird, sodass der wenigstens eine Platzhalter freigegeben wird.

Vorzugsweise ist vorgesehen, dass die wenigstens eine Ausnehmung von der Stirnseite der Wand aus in die Wand eingefräst wird, indem ein Kettenfräser von der Stirnseite der Wand aus in diese hineinbewegt wird.

Es kann vorgesehen sein, dass eine Kettenfräse verwendet wird, die ein einfaches Schwert aufweist, um das eine motorisch angetriebene Fräskette mit davon abstehenden Schneiden herumgeführt ist.

Vorzugsweise ist vorgesehen, dass eine Kettenfräse mit mindestens zwei Schwertern verwendet wird.

Es kann vorgesehen sein, dass eine Kettenfräse verwendet wird, deren Fräsbreite der Breite der Ausnehmung entspricht, wobei die Kettenfräse beim Einbringen in die Wand derart linear geführt wird, dass sie ihre Seitenlage relativ zur Wand nicht verändert.

Vorzugsweise ist vorgesehen, dass eine Kettenfräse verwendet wird, deren Fräshöhe der Höhe der Ausnehmung entspricht, wobei die Kettenfräse beim Einbringen in die Wand derart linear geführt wird, dass sie ihre Höhenlage relativ zur Wand nicht verändert.

Es kann vorgesehen sein, dass die Kettenfräse beim oder nach dem Einbringen in die Wand in der Höhe auf- und abbewegt wird.

Vorzugsweise ist vorgesehen, dass eine Kettenfräse verwendet wird, die einen Träger umfasst, an dem die Wand durch - vorzugsweise einstellbare - Anschläge und/oder Halter exakt festlegbar ist.

Es kann vorgesehen sein, dass eine Kettenfräse verwendet wird, die entlang mindestens einer vorzugsweise linearen Führung händisch und/oder motorisch bewegbar ist.

Weiters wird Schutz begehrt für ein Möbel oder einen Möbelkorpus mit wenigstens einer erfindungsgemäßen Wand und/oder einer Wand, welche gemäß einem erfindungsgemäßen Verfahren zur Herstellung einer Wand hergestellt ist.

Vorzugsweise ist vorgesehen, dass der wenigstens eine Platzhalter von der Stirnseite der Wand aus in die wenigstens eine Ausnehmung eingesetzt wird und/oder über die Stirnseite der Wand entnommen wird.

Weitere Einzelheiten und Vorteile der vorliegenden Erfindung ergeben sich aus der nachfolgenden Figurenbeschreibung. Dabei zeigt:
- Fig. 1-8: ein Verfahren zum Herstellen Anordnung aus einer Wand gemäß einem Ausführungsbeispiel der Erfindung,
- Fig. 9-13: eine Beschichtung und/oder Furnierung einer Wand,
- Fig. 14+15: das Einbringen eines Beschlags in eine Wand,
- Fig. 16+17: einen Möbelkorpus mit einer Wand,
- Fig. 18-20: ein Herstellen einer Ausnehmung in einer Wand,
- Fig. 21-24: eine alternative Herstellung einer Ausnehmung in einer Wand, und
- Fig. 25-28: ein Ausführungsbeispiel einer Ausnehmung in einer Wand.

Die Figuren 1 bis 6 zeigen ein Verfahren zum Herstellen eines Ausführungsbeispiels einer erfindungsgemäßen Wand 1.

In Fig. 1 ist dabei das Ausgangswerkstück - genauer gesagt: die Ausgangsplatte für die Wand 1 - gezeigt.

In diese Wand 1 wird in einem ersten Verfahrensschritt eine Ausnehmung 7 eingebracht, wie durch die Figuren 2 und 3 ersichtlich ist.

Dabei zeigt Fig. 2 die Wand 1 aus Fig. 1 mit der Ausnehmung 7, wobei in Fig. 3 eine Darstellung der Fig. 2 gewählt ist, in welcher die inneren Umrisse der Ausnehmung 7 der Wand 1 ersichtlich sind.

Wie eine entsprechende Ausnehmung 7 in die Wand 1 gefertigt bzw. gefräst werden kann, ist durch die später folgenden Figuren 18 bis 20 in näherem Detail erläutert.

Fig. 4 zeigt einen Platzhalter 11, welche mit seiner geometrischen Gestalt an die Ausnehmung 7 angepasst ist und in weiterer Folge, wie durch die Figuren 5 und 6 ersichtlich ist, in die Wand 1 - genauer gesagt: in die Ausnehmung 7 - eingeführt wird.

Hierbei wird der Platzhalter 11 über die Stirnseite 1a der Wand 1 entlang der Längserstreckung der Ausnehmung 7 eingeschoben bis der Platzhalter 11 die Hinterwand 7e der Ausnehmung 7 kontaktiert.

Diesen voll eingeschobenen Zustand des Platzhalters 11 in die Ausnehmung 7 ist auch durch die Figuren 7 und 8 gezeigt, wobei Fig. 7 die Wand 1 und den Platzhalter 11 mit den verdeckten Kanten zeigt, um eine bessere Anschaulichkeit zu gewährleisten.

So ist gut zu erkennen, wie der Platzhalter 11 in seiner geometrischen Ausgestaltung und Größe an die Ausnehmung 7 angepasst wurde, wobei der Platzhalter 11 im Wesentlichen dieselbe Querschnittsfläche, wie die Ausnehmung 7 aufweist.

Der Platzhalter liegt in diesem Ausführungsbeispiel an den zwei Innenwänden 7a, 7b, der Deckenwand 7c, der Bodenwand 7d sowie der Hinterwand 7e der Ausnehmung 7 an (zur näheren Erläuterung der einzelnen Wände der Ausnehmung sei auf die Figuren 21 bis 24 verwiesen).

Durch diese geometrische Ausgestaltung des Platzhalters 11, wodurch die Ausnehmung 7 nahezu vollständig ausgedeckt werden kann, wird die Wand 1 optimal stabilisiert, wobei auch bei einer Belastung der Wand 1 beispielsweise durch den Transport oder die Verarbeitung innerhalb eines Beschichtungs- oder Furnierprozesses höhere Kräfte standhalten kann, ohne dabei beschädigt zu werden.

Der Platzhalter 11 kann dabei in gewissen Abschnitten der Ausnehmung 7 mit einem Übermaß bezüglich der Ausnehmung 7 ausgestaltet sein, sodass eine Presspassung zwischen dem Platzhalter 11 und der Ausnehmung 7 umgesetzt wird, wodurch der Platzhalter 11 in der Ausnehmung 7 gesichert wird.

Es ist jedoch auch durchaus vorstellbar, dass der Platzhalter beispielsweise durch einen Klebetropfen in der Ausnehmung 7 eingeklebt wird, um den Platzhalter 11 in der Ausnehmung 7 zu sichern, wobei jedoch diese Klebeverbindung über den Klebetropfen durch minimale Krafteinwirkung wieder gelöst werden kann, um den Platzhalter 11 aus der Ausnehmung 7 zu entnehmen.

Die Figuren 9 bis 13 zeigen einen Beschichtungs- und/oder Furnierprozess der Wand 1, wobei der Platzhalter 11 in die Ausnehmung 7 eingesetzt ist.

So wird die Wand 1 mit dem in die Ausnehmung 7 eingesetzten Platzhalter 11 (wie beispielsweise durch Fig. 8 gezeigt) mit einer Beschichtung 14 oder einer Furnierung 13 überzogen, wodurch auch der Bereich der Öffnung der Ausnehmung 7 mit dem eingesetzten Platzhalter 11 überzogen wird (wie beispielsweise durch die Fig. 9 ersichtlich ist).

Dabei wird der Platzhalter 11 in der Ausnehmung 7 durch die Beschichtung 14 oder die Furnierung 13 in der Ausnehmung 7 eingeschlossen. Dies ist beispielsweise durch die Fig. 10 gezeigt, wobei die verdeckten Linien und Kanten zur Veranschaulichung gezeigt sind.

Nach diesem Furnier- und/oder Beschichtungsprozess wird nun (wie in Fig. 11 gezeigt ist) die Öffnung an der Stirnseite 1a der Wand 1 der Ausnehmung 7 freigelegt, wobei die Beschichtung 14 und/oder Furnierung 13 entlang der Öffnung der Ausnehmung 7 aufgeschnitten wird, um den Platzhalter 11 freizugeben, wie in Fig. 12 gezeigt ist.

Nach Freigabe des Platzhalter 11 in der Ausnehmung 7 kann der Platzhalter 11 beispielsweise über einen Schraubenzieher oder ein anderes Werkzeug, aus der Ausnehmung 7 herausgezogen bzw. entfernt werden.

Dieses Vorgehen zeigt die Fig. 12, wobei in Fig. 13 das in Fig. 12 dargestellte Detail A gezeigt ist.

Nach Entfernen des Platzhalters 11 aus der Wand 1 kann nun ein Beschlag 9 in die Ausnehmung 7 eingeführt werden, wie durch die Figuren 14 und 15 gezeigt ist.

Dabei wird ein Beschlag 9 - genau genommen: ein Klappenbeschlag 12 - über die Stirnseite 1a der Wand 1 in die Ausnehmung 7 eingeschoben und dort befestigt.

Dieser Klappenbeschlag ist dazu ausgebildet, eine Möbelklappe 10 relativ zur Wand 1 zu führen, wie noch später in den Figuren 16 und 17 gezeigt wird.

Die Fig. 16 zeigt einen Möbelkorpus 8 mit zwei Seitenwänden 1 gemäß einem Ausführungsbeispiel der vorhergehenden Figuren.

In diese Seitenwände 1 sind dabei Klappenbeschläge 12 eingesetzt.

Fig. 17 zeigt den Möbelkorpus 8 mit den beiden Klappenbeschlägen 12 in den Seitenwänden 1 und einer an den Stellarmen der Klappenbeschläge 12 montierte Möbelklappe 10, welche über die Klappenbeschläge 12 relativ zum Möbelkorpus 8 zwischen einer geöffneten und einer geschlossenen Stellung bewegbar ist.

Die Figuren 18, 19 und 20 zeigen schematisch die Verfahrensschritte eines Ausführungsbeispiels eines Verfahrens, bei dem wenigstens eine Ausnehmung 7 in eine Seitenwand 1 mittels eines Kettenfräsers 3 eingebracht wird.

In den Figuren 18 bis 20 sind die wesentlichen Schritte eines Ausführungsbeispiels zum Herstellen einer Wand 1 für einen Möbelkorpus gezeigt.

In Fig. 18 sieht man eine im Wesentlichen quaderförmige Wand 1, die beispielsweise aus Holz oder einem Holzwerkstoff besteht und vorzugsweise eine beschichtete Spanplatte oder eine MDF-Platte ist, wie sie im Möbelbau typischerweise zum Einsatz kommt.

Die Wand 1 besteht vorzugsweise aus einem Stück. Diese Einstückigkeit bleibt auch während des im Folgenden beschriebenen Einbringens der Ausnehmung 7 mittels einer Kettenfräse 2 erhalten.

Der Begriff, dass die Wand 1 aus einem Stück besteht, schließt aber nicht aus, dass die Wand 1 vor der Bearbeitung beispielsweise eine mehrschichtige Platte ist, die aus einem Plattenwerk so geliefert wird.

Wesentlich ist, dass zum Einbringen der Ausnehmung 7 keine Mehrteiligkeit erforderlich ist.

Vielmehr wird durch die Verwendung einer Kettenfräse 2 für die Stirnseite 1a, wie die Bildfolge 18 bis 20 zeigt, eine Ausnehmung 7 in die Wand 1 eingefräst, indem die Kettenfräse 2 in Bearbeitungsrichtung 6 über die Stirnfläche 1a in die Wand 1 eingeschoben wird.

Die Kettenfräse 2 weist ein Antriebsgehäuse 3 mit einem Elektromotor auf und ein vorstehendes Schwert 4, um das eine umlaufende Fräskette 5 herumgeführt ist.

Diese Fräskette 5 weist bekannterweise einzelne Glieder auf, die mehrere Schneiden, vorzugsweise aus Hartmetall, tragen (hier nicht dargestellt).

Diese Schneiden sind an sich bekannt und bilden die eigentlichen spanabhebenden Fräswerkzeuge.

Nach dem einfachen Zurückziehen der Kettenfräse 5 aus der Wand 1 verbleibt - wie die Fig. 20 zeigt - eine Ausnehmung 7, die im Wesentlichen der Form des Schwertes 4 samt der umlaufenden Fräskette 5 entspricht.

Bei dem in den Figuren 18 bis 20 dargestelltem Ausführungsbeispiel wird also die Kettenfräse 2 in einer einzigen Richtung (einachsig) linear in die Wand 1 hineinbewegt und herausbewegt, und zwar parallel zur oberen oder unteren Seitenkante und auch parallel zu den beiden ebenen Seitenflächen 1b.

Die Figuren 21 bis 24 zeigen ein alternatives Herstellungsverfahren mit Hinblick auf die Figuren 18 bis 20.

Bei der durch die Figuren 21 bis 24 gezeigten Herstellung wird zunächst in die Wand 1 eine Ausfräsung oder Ausnehmung 7 durch ein Fräsverfahren gefertigt. Eine solche durch eine Fräsung in die Wand 1 gefertigte Ausnehmung 7 ist durch die Fig. 21 ersichtlich.

Die Ausnehmung 7 wurde beim Ausführungsbeispiel der Fig. 21 über eine Seitenfläche 1b der Wand in die Wand 1 eingefräst und durchsetzt die Stirnseite 1a der Wand 1.

Die Ausnehmung 7 wird zumindest an einer Teilseite (in diesem Ausführungsbeispiel an drei Teilseiten) durch eine Aufnahmenut 15 umgeben, welche dazu ausgebildet ist, ein Deckelement 16 (siehe Fig. 22) aufzunehmen.

Ein solches Deckelement 16, welches beispielsweise in Isolation in Fig. 22 dargestellt ist, weist der Aufnahmenut 15 entsprechende Außenmaße auf, sodass das Deckelement 16 in die Aufnahmenut 15 eingesetzt werden kann, um diese auszufüllen.

Vorzugsweise weist das Deckelement 16 auch eine der Tiefe der Aufnahmenut 15 entsprechende Dicke auf, sodass des Deckelement 16 nach dem Einsetzen in die Aufnahmenut 15 mit der Seitenfläche 1b eine plane Fläche bildet.

Jedoch könnte es auch vorgesehen sein, dass die Dicke des Deckelements 16 größer als die Tiefe der Aufnahmenut 15 ausgebildet ist und das Deckelement 16 nach Einsetzen in die Aufnahmenut 15 durch ein spanabtragendes Verfahren (beispielsweise Schleifen) zu einer ebenen Fläche zusammen mit der Seitenwand 1b der Wand gefertigt wird.

Das Deckelement 16 kann, wie durch Fig. 23 gezeigt, in die Aufnahmenut 15 eingesetzt werden und beispielsweise durch eine stoffschlüssige Verbindung (beispielsweise Kleben oder Verleimen) mit der Wand 1 verbunden werden.

Eine Verbindung des Deckelements 16 mit der Wand 1, sodass eine plane Seitenfläche 1b hergestellt wird, ist durch die Fig. 24 dargestellt.

Es ist ersichtlich, dass durch das Deckelement 16 und die Wand 1 eine Ausnehmung 7 hergestellt wird, welche einem Ausführungsbeispiel der Figuren 2 und 3 entspricht.

Anschließend an das Verbinden des Deckelements 16 mit der Wand 1 können wiederum die Verfahrensschritte, wie durch die Figuren 4 bis 13 gezeigt, durchgeführt werden, wobei ein Platzhalter 11 in die Ausnehmung 7 eingeführt wird.

Die Fig. 25 zeigt eine perspektivische Ansicht der Wand 1 vor Aufnahme des Klappenbeschlages. Die Fig. 26 zeigt dieselbe perspektivische Darstellung mit einem Blick ins Innere, aus der die Form der Ausnehmung 7 ersichtlich ist. Die Fig. 27 zeigt eine Ansicht auf die Stirnseite 1a der Wand 1 gemäß den Figuren 18, 19 und 20. Die Fig. 28 zeigt eine Seitenansicht auf die Wand der oben genannten Figuren.

Die Figuren 25 und 26 zeigen ein etwas anderes Ausführungsbeispiel einer Wand mit einer gegenüber den Figuren 18 bis 20 etwas größeren Ausnehmung 7, wie sie insbesondere zur Aufnahme von Klappenbeschlägen geeignet ist.

In Fig. 26 sind die geometrischen Verhältnisse einer bevorzugten Ausführungsform einer erfindungsgemäßen Wand 1 (noch ohne eingesetztem Beschlag) gezeigt.

Die Ausnehmung 7 weist zwei parallele, seitliche ebene Innenwände 7a, 7b auf, die vorzugsweise parallel zu den äußeren Seitenflächen 1b der Wand 1 liegen und vorzugsweise senkrecht zur Stirnseite 1a der Wand 1 verlaufen.

Damit bleibt links und rechts der Ausnehmung 7 nur mehr eine sehr dünne Restwand 1c stehen, die aber ausreicht, um das äußere Erscheinungsbild der Innen- und Außenseite der Wand 1 so erscheinen zu lassen, als ob keine Ausnehmung 7 vorhanden wäre (siehe Fig. 25).

Umgekehrt erlaubt diese dünne Restwand 1c einen relativ breiten Innenraum der Ausnehmung 7, sodass auch größere Klappenbeschläge aufgenommen werden können.

Die Ausnehmung 7 weist vorteilhaft zwei parallele, obere und untere, ebene Deck- und Bodenwände 7c, 7d auf, die ebenfalls vorzugsweise senkrecht zur Stirnseite 1a der Wand 1 verlaufen.

Damit ergibt sich insgesamt eine im Wesentlichen quaderförmige Ausnehmung 7, die zur Aufnahme von typischerweise in ihren Außenabmessungen ebenfalls quaderförmigen Beschlägen, insbesondere Klappenbeschlägen, gut geeignet ist.

Die Ausnehmung 7 ist bei dem in den Figuren 25 und 26 dargestellten Ausführungsbeispiel, also in einer senkrechten Ansicht auf die Stirnseite 1a der Wand 1, rechteckig geformt und es ist vorzugsweise vorgesehen, dass sich dieser rechteckige Querschnitt über einen Großteil mindestens 80 % der Tiefe T der Ausnehmung 7 fortsetzt.

Auch die Hinterwand 7e weist einen ebenen Abschnitt auf, der vorzugsweise parallel oder leicht schrägt, wie dies in Fig. 28 noch ersichtlich sein wird, zur Stirnseite 1a der Wand 1 verläuft.

Lediglich zwischen dem ebenen Abschnitt 7e der Hinterwand und der Deckenwand 7c und/oder Bodenwand 7d der Ausnehmung 7 ist ein nicht ebener, sondern bogenförmiger Abschnitt 7f vorgesehen, der die Wandflächen 7c, 7d und 7e miteinander verbindet bzw. diese Wandflächen ineinander übergehen.

Diese Abrundung rührt vom vorderen, abgerundeten Bereich einer typischen Kettenfräse 2 her und ist möglichst klein gehalten, um Platzeinschränkungen für den eingesetzten Beschlag, insbesondere Klappenbeschlag möglichst gering zu halten.

Insgesamt ist also vorteilhaft vorgesehen, dass die Ausnehmung 7 sacklochartig ausgeführt ist und bis auf die Öffnung in der Stirnseite 1a der Wand 1 beidseitig geschlossen ist, wie dies beispielsweise die Fig. 26 zeigt.

Damit ist das äußere Erscheinungsbild der Wand 1 durch die technische Komponente des Beschlages nicht getrübt.

Die Wand 1 sieht im Wesentlichen aus, wie eine normale Wand eines Möbelkorpus bzw. eines Möbels.

In den Figuren 25 und 26 sind beispielhafte Dimensionierungen der Wand 1 und bevorzugte Dimensionierungen der Ausnehmung 7 angegeben, wie sie beim späteren Einsatz eines Beschlages in Form eines Klappenbeschlages in die Ausnehmung 7 günstig sind.

Bei der Wand 1 handelt es sich zunächst um eine (beschichteten) Spanplatte, MDF-Platte oder eine Platte aus einem anderen Holzwerkstoff, der eine im heutigen Möbelbau typische Plattenstärke (Dicke) D von 16 mm aufweist.

Darüber hinaus können auch Platten anderer Wandstärke, beispielsweise Platten mit 19 mm Dicke zum Einsatz kommen. Dieses Verfahren lässt sich aber auch bei sehr dünnen Platten, nämlich solchen Platten mit 16 mm Plattendicke D, realisieren.

Dazu wird mittels einer Kettenfräse 2, wie oben beschrieben und im Folgenden noch weiter beschrieben wird, eine Ausnehmung 7 eingefräst, die nur mehr eine sehr geringe Restwand 1c mit einer Wandstärke WS übriglässt, die zwischen 1,5 mm und 3 mm, vorzugsweise bei 2 mm, liegt.

Mit einer solchen Restwandstärke kann man einerseits eine große Lichteweite der Ausnehmung 7 erzielen und noch negative Einflüsse, wie beispielsweise Verkrümmungen der Restwand 1c und der geringen Dicke vermeiden.

Insbesondere für den Einsatz von Beschlägen in Form von Klappenbeschlägen zum Anheben von Möbelklappen in die Ausnehmung 7, wie es im Folgenden noch näher beschrieben werden wird, sind folgende Dimensionierungen gemäß den Figuren 23 und 24 günstig:
Vorteilhaft ist vorgesehen, dass die größte Tiefe T der Ausnehmung 7 mindesten 150 mm, vorzugsweise mindestens 200 mm und besonders bevorzugt mindestens 250 mm, beträgt.

Vorteilhaft ist weiters vorgesehen, dass die Breite B der Ausnehmung 7 zwischen 10 mm und 16 mm, vorzugsweise bei etwa 12 mm, liegt.

Weiters ist vorteilhaft vorgesehen, dass die Höhe H der Ausnehmung 7 zwischen 80 mm und 160 mm, vorzugsweise bei etwa 120 mm, liegt.

Gemäß einer bevorzugten Ausführungsform ist vorgesehen, dass die Ausnehmung 7 möglichst schmal und tief ist.

In relativen Zahlen ausgedrückt bedeutet dies, dass die größte Tiefe T der Ausnehmung 7 mindestens 15 Mal, vorzugsweise mindestens 20 Mal, größer ist als die Breite B der Ausnehmung 7.

Vorteilhaft ist weiters vorgesehen, dass die größte Tiefe T der Ausnehmung 7 mindestens 1,5 Mal, vorzugsweise mindestens 2 Mal, größer ist als die Höhe H der Ausnehmung 7.

Der Radius des bogenförmigen Abschnittes 7f beträgt beispielsweise 26,5 mm. Er ist - wie bereits erwähnt - hauptsächlich durch die vordere Form des Schwertes 4 der Kettenfräse 2 bedingt.

### Bezugszeichenliste:

- 1: Wand
- 1a: Stirnseite
- 1b: Seitenfläche
- 1c: Restwand
- 2: Kettenfräser
- 3: Antriebsgehäuse
- 4: Schwert
- 5: Fräskette
- 6: Bearbeitungsrichtung
- 7: Ausnehmung
- 7a: Innenwand
- 7b: Innenwand
- 7c: Deckenwand
- 7d: Bodenwand
- 7e: Hinterwand
- 7f: bogenförmiger Abschnitt
- 8: Möbelkorpus
- 9: Beschlag
- 10: Möbelklappe
- 11: Platzhalter
- 12: Klappenbeschlag
- 13: Furnierung
- 14: Beschichtung
- 15: Aufnahmenut
- 16: Deckelement
- D: Dicke
- WS: Wandstärke
- T: Tiefe
- B: Breite
- H: Höhe

## Patentansprüche

1. Anordnung aus wenigstens einer Wand, insbesondere Seitenwand, für einen Möbelkorpus (8), wobei die Wand (1) wenigstens eine sich von einer, vorzugsweise ebenen, Stirnseite (1a) der Wand (1) erstreckende Ausnehmung (7) aufweist, wobei die wenigstens eine Ausnehmung (7) dazu ausgebildet ist, einen Beschlag (9) aufzunehmen, mittels welchem Beschlag (9) ein Möbelteil, insbesondere eine Möbelklappe (10) oder eine Möbeltüre, relativ zur Wand (1) führbar ist, vorzugsweise wobei die wenigstens eine Ausnehmung (7) von der Stirnseite (1a) der Wand (1) aus in die Wand (1) eingefräst ist, **dadurch gekennzeichnet, dass** in die wenigstens eine Ausnehmung (7) wenigstens ein, vorzugsweise genau ein, Platzhalter (11) für den Beschlag (9) eingesetzt ist, dass die Anordnung wenigstens einen Beschlag (9) und ein Möbelteil umfasst, wobei das Möbelteil mittels des wenigstens einen Beschlags relativ zur Wand (1) führbar ist, wobei der wenigstens eine Beschlag (9) nach Entnahme des wenigstens einen Platzhalters (11) in der wenigstens einen Ausnehmung (7) anstelle des wenigstens einen Platzhalters (11) anordenbar ist, und dass der wenigstens eine Platzhalter (11)
- aus einem, vorzugsweise thermoplastischen, Kunststoff, einem Holzwerkstoff, einem Karton-Werkstoff und/oder einem Verbundwerkstoff ausgebildet ist, und/oder
- als massiv ausgebildetes Bauteil ausgebildet ist.

2. Anordnung nach Anspruch 1, wobei der wenigstens eine Platzhalter (11) formschlüssig durch seine geometrische Abmessungen in der wenigstens einen Ausnehmung (7) befestigt ist, vorzugswiese wobei der wenigstens eine Platzhalter (11) wenigstens einen Vorsprung aufweist, wobei in einem Bereich des wenigstens einen Vorsprungs eine Presspassung zwischen dem wenigstens einem Platzhalter (11) und der wenigstens einer Ausnehmung (7) umgesetzt ist.

3. Anordnung nach einem der vorhergehenden Ansprüche, wobei der wenigstens eine Platzhalter (11)
- durch eine stoffschlüssige Verbindung und/oder wenigstens ein Haltemittel in der wenigstens einen Ausnehmung (7) lösbar befestigt ist, und/oder
- entlang der wenigstens einen Ausnehmung (7) im Wesentlichen die selbe Querschnittsfläche wie die wenigstens eine Ausnehmung (7) aufweist, und/oder
- eine Länge aufweist, welche Länge mindestens 60%, vorzugsweise 75%, besonders bevorzugt 90%, einer Tiefe (T) der wenigstens einen Ausnehmung (7) entspricht, und/oder
- an wenigstens zwei Innenwänden (7a,7b), vorzugsweise den Deck- und/oder Bodenwänden (7c, 7d), der wenigstens einen Ausnehmung (7) kontaktierend angeordnet ist, sodass die wenigstens zwei Innenwände (7a,7b) der wenigstens einen Ausnehmung (7) durch den wenigstens einen Platzhalter (11) zueinander gestützt sind.

4. Anordnung nach wenigstens einem der vorangehenden Ansprüche, wobei die wenigstens eine Ausnehmung (7)
- zwei parallele, seitliche, ebene Innenwände (7a,7b) aufweist, die vorzugsweise parallel zu äußeren Seitenflächen (1b) der Wand (1) liegen und vorzugsweise senkrecht zur Stirnseite (1a) der Wand (1) verlaufen, und/oder
- zwei parallele, obere und untere, ebene Deck- und/oder Bodenwände (7c,7d) aufweist, die vorzugsweise senkrecht zur Stirnseite (1a) der Wand (1) verlaufen, und/oder
- in einer senkrechten Ansicht auf die Stirnseite (1a) der Wand (1) rechteckig geformt ist, und vorzugsweise vorgesehen ist, dass sich dieser rechteckige Querschnitt über einen Großteil, mindestens 80 % der Tiefe (T) der wenigstens einen Ausnehmung (7), fortsetzt.

5. Anordnung nach wenigstens einem der vorhergehenden Ansprüche, wobei eine Hinterwand (7e) der wenigstens einen Ausnehmung (7) einen ebenen Abschnitt aufweist, der vorzugsweise parallel oder leicht schräg zur Stirnseite (1a) der Wand (1) verläuft.

6. Anordnung nach Anspruch 4 und Anspruch 5, wobei die Hinterwand (7e) der wenigstens einen Ausnehmung (7) zwischen dem ebenen Abschnitt und der Deckenwand (7c) und/oder der Bodenwand (7d) der wenigstens einen Ausnehmung (7) in einem bogenförmigen Abschnitt (7f) in diese übergeht.

7. Anordnung nach wenigstens einem der vorhergehenden Ansprüche, wobei die wenigstens eine Ausnehmung (7) sacklochartig ausgeführt ist und bis auf die Öffnung in der Stirnseite (1a) der Wand (1) allseitig geschlossen ist.

8. Anordnung nach wenigstens einem der vorhergehenden Ansprüche, wobei die Wand (1) eine, in Einbaulage vertikale, Seitenwand oder Zwischenwand eines Möbelkorpus (8) ist und der Beschlag (9) ein Klappenbeschlag (12) ist, an dem eine Möbelklappe (10) befestigbar ist.

9. Anordnung nach wenigstens einem der vorhergehenden Ansprüche, wobei in die wenigstens eine Ausnehmung (1) wenigstens ein Platzhalter (11) für den Beschlag (9) von der Stirnseite (1a) der Wand (1) aus in die wenigstens eine Ausnehmung (7) eingesetzt ist und/oder über die Stirnseite (1a) der Wand (1) entnehmbar ist.

10. Verfahren zum Herstellen einer Wand (1) für einen Möbelkorpus (8), **gekennzeichnet durch** folgende Schritte
- Einbringen wenigstens einer Ausnehmung (7) in die Wand (1), wobei sich die wenigstens eine Ausnehmung (7) von einer, vorzugsweise ebenen, Stirnseite (1a) der Wand (1) in die Wand (1) erstreckt, vorzugsweise wobei die wenigstens eine Ausnehmung (7) von der Stirnseite (1a) der Wand (1) aus in die Wand (1) eingefräst wird,
- Einsetzen wenigstens eines, vorzugsweise genau eines, Platzhalters (11) für einen Beschlag (9), mittels welchem ein Möbelteil, insbesondere eine Möbelklappe (10) oder eine Möbeltüre, relativ zur Wand (1) führbar ist, in die wenigstens eine Ausnehmung,
- vorzugsweise wobei die Wand (1) nach dem Einsetzen des wenigstens einen Platzhalters (11) in die wenigstens eine Ausnehmung (7) zur weiteren Bearbeitung an einen räumlich entfernten Ort bewegt wird,
- wobei der wenigstens eine Platzhalter (11) in einem weiteren Schritt aus der wenigstens einen Ausnehmung (7) entfernt und anstelle des wenigstens einen Platzhalters (11) der wenigstens eine Beschlag (9) zur Führung des Möbelteils in der wenigstens einen Ausnehmung (7) angeordnet wird, vorzugsweise wobei an den wenigstens einen in die wenigstens eine Ausnehmung (7) eingesetzten Beschlag (9) oder im vorstehenden Teil desselben, insbesondere an den Stellarm eines Klappenbeschlages (12), ein Möbelteil, insbesondere eine Türe oder eine Möbelklappe (10), befestigt wird.

11. Verfahren nach Anspruch 10, wobei nach dem Einbringen des wenigstens einen Platzhalters (11) in die wenigstens eine Ausnehmung (7) die Wand (1) zumindest bereichsweise furniert wird und/oder eine Beschichtung (14) auf die Wand aufgebracht wird, vorzugsweise wobei die Furnierung (13) und/oder Beschichtung (14) in einem Bereich der Öffnung der wenigstens einen Ausnehmung (7) an der Stirnseite (1a) der Wand (1) entfernt wird, sodass der wenigstens eine Platzhalter (11) freigegeben wird..

12. Verfahren nach wenigstens einem der Ansprüche 10 oder 11, wobei die wenigstens eine Ausnehmung (7) von der Stirnseite (1a) der Wand (1) aus in die Wand (1) eingefräst wird, indem ein Kettenfräser (2) von der Stirnseite (1a) der Wand (1) aus in diese hineinbewegt wird.

13. Verfahren nach wenigstens einem der Ansprüche 10 bis 12, wobei der wenigstens eine Platzhalter (11) von der Stirnseite (1a) der Wand (1) aus in die wenigstens eine Ausnehmung (7) eingesetzt wird und/oder über die Stirnseite (1a) der Wand (1) entnommen wird.

14. Möbel oder Möbelkorpus mit wenigstens einer Anordnung nach einem der Ansprüche 1 bis 9 und/oder mit wenigstens einer Wand (1), welche nach einem Verfahren zur Herstellung einer Wand (1) nach einem der Ansprüche 10 bis 13 hergestellt ist.

## Claims

1. Arrangement comprising at least one wall, in particular a side wall, for a furniture body (8), wherein the wall (1) has at least one recess (7) extending from a, preferably flat, front side (1a) of the wall (1), wherein the at least one recess (7) is designed to accommodate a fitting (9), by means of which fitting (9) a furniture part, in particular a furniture flap (10) or a furniture door, can be guided relative to the wall (1), preferably wherein the at least one recess (7) is milled into the wall (1) from the front side (1a) of the wall (1), **characterized in that** at least one, preferably exactly one, placeholder (11) for the fitting (9) is inserted into the at least one recess (7), that the arrangement comprises at least one fitting (9) and a furniture part, wherein the furniture part can be guided relative to the wall (1) by means of the at least one fitting, wherein the at least one fitting (9) can be arranged in the at least one recess (7) in place of the at least one placeholder (11) after removal of the at least one placeholder (11), and that the at least one placeholder (11)
- is made of a, preferably thermoplastic, plastic, a wood-based material, a cardboard material and/or a composite material, and/or
- is designed as a solid component.

2. Arrangement according to claim 1, wherein the at least one placeholder (11) is form-fittedly fixed in the at least one recess (7) by its geometric dimensions, preferably wherein the at least one placeholder (11) has at least one projection, wherein a press fit is implemented in a region of the at least one projection between the at least one placeholder (11) and the at least one recess (7) is implemented.

3. Arrangement according to one of the preceding claims, wherein the at least one placeholder (11)
- is detachably secured in the at least one recess (7) by a material bond and/or at least one retaining means, and/or
- has substantially the same cross-sectional area as the at least one recess (7) along the at least one recess (7), and/or
- has a length which corresponds to at least 60%, preferably 75%, particularly preferably 90%, of a depth (T) of the at least one recess (7), and/or
- is arranged in contact with at least two inner walls (7a, 7b), preferably the top and/or bottom walls (7c, 7d), of the at least one recess (7), so that the at least two inner walls (7a, 7b) of the at least one recess (7) are supported relative to each other by the at least one spacer (11).

4. Arrangement according to at least one of the preceding claims, wherein the at least one recess (7)
- has two parallel, lateral, flat inner walls (7a, 7b) which are preferably parallel to outer side surfaces (1b) of the wall (1) and preferably run perpendicular to the front side (1a) of the wall (1), and/or
- two parallel, upper and lower, flat top and/or bottom walls (7c, 7d), which preferably run perpendicular to the front side (1a) of the wall (1), and/or
- in a vertical view of the front side (1a) of the wall (1), it is rectangular in shape, and it is preferably provided that this rectangular cross-section continues over a large part, at least 80% of the depth (T) of the at least one recess (7).

5. Arrangement according to at least one of the preceding claims, wherein a rear wall (7e) of the at least one recess (7) has a flat section which preferably runs parallel or slightly obliquely to the front side (1a) of the wall (1).

6. Arrangement according to claim 4 and claim 5, wherein the rear wall (7e) of the at least one recess (7) merges into the ceiling wall (7c) and/or the floor wall (7d) of the at least one recess (7) in an arcuate section (7f) between the flat section and the ceiling wall (7c) and/or the floor wall (7d) of the at least one recess (7).

7. Arrangement according to at least one of the preceding claims, wherein the at least one recess (7) is designed as a blind hole and is closed on all sides except for the opening in the front side (1a) of the wall (1).

8. Arrangement according to at least one of the preceding claims, wherein the wall (1) is a side wall or partition wall of a furniture body (8) which is vertical in the installed position, and the fitting (9) is a flap fitting (12) to which a furniture flap (10) can be attached.

9. Arrangement according to at least one of the preceding claims, wherein at least one placeholder (11) for the fitting (9) is inserted into the at least one recess (7) from the front side (1a) of the wall (1) and/or can be removed via the front side (1a) of the wall (1).

10. Method for manufacturing a wall (1) for a furniture body (8), **characterized by** the following steps
- creating at least one recess (7) in the wall (1), wherein the at least one recess (7) extends from a, preferably flat, front side (1a) of the wall (1) into the wall (1), preferably wherein the at least one recess (7) is milled into the wall (1) from the front side (1a) of the wall (1),
- inserting at least one, preferably exactly one, placeholder (11) for a fitting (9), by means of which a piece of furniture, in particular a furniture flap (10) or a furniture door, can be guided relative to the wall (1), into the at least one recess,
- preferably wherein the wall (1) is moved to a spatially remote location for further processing after inserting the at least one placeholder (11) into the at least one recess (7),
- wherein the at least one placeholder (11) is removed from the at least one recess (7) in a further step and, instead of the at least one placeholder (11), the at least one fitting (9) for guiding the furniture part is arranged in the at least one recess (7), preferably wherein a furniture part, in particular a door or a furniture flap (10), is fastened to the at least one fitting (9) inserted into the at least one recess (7) or in the protruding part thereof, in particular on the adjusting arm of a flap fitting (12).

11. Method according to claim 10, wherein, after the at least one placeholder (11) has been inserted into the at least one recess (7), the wall (1) is veneered at least in some areas and/or a coating (14) is applied to the wall, preferably wherein the veneer (13) and/or coating (14) is removed in an area of the opening of the at least one recess (7) on the front side (1a) of the wall (1) is removed so that the at least one placeholder (11) is exposed.

12. Method according to at least one of claims 10 or 11, wherein the at least one recess (7) is milled into the wall (1) from the front side (1a) of the wall (1) by moving a chain cutter (2) into the wall (1) from the front side (1a) of the wall (1).

13. Method according to at least one of claims 10 to 12, wherein the at least one placeholder (11) is inserted into the at least one recess (7) from the front side (1a) of the wall (1) and/or is removed via the front side (1a) of the wall (1).

14. Furniture or furniture body with at least one arrangement according to one of claims 1 to 9 and/or with at least one wall (1) which is manufactured according to a method for manufacturing a wall (1) according to one of claims 10 to 13.

## Revendications

1. Ensemble constitué d'au moins une paroi, en particulier une paroi latérale, pour un corps de meuble (8), dans lequel la paroi (1) présente au moins un évidement (7) s'étendant depuis un côté frontal (1a) de préférence plan de la paroi (1), dans lequel l'au moins un évidement (7) est conçu pour recevoir une ferrure (9), au moyen de laquelle ferrure (9) une partie de meuble, en particulier un volet de meuble (10) ou une porte de meuble peut être guidée par rapport à la paroi (1), de préférence dans lequel l'au moins un évidement (7) est fraisé dans la paroi (1) à partir du côté frontal (1a) de la paroi (1), **caractérisé en ce que** dans l'au moins un évidement (7) au moins un, de préférence exactement un, espace réservé (11) est utilisé pour la ferrure (9), **en ce que** l'ensemble comprend au moins une ferrure (9) et une partie de meuble, dans lequel la partie de meuble peut être guidée par rapport à la paroi (1) au moyen de l'au moins une ferrure, dans lequel l'au moins une ferrure (9) peut être disposée après retrait de l'au moins un espace réservé (11) dans l'au moins un évidement (7) à la place de l'au moins un espace réservé (11), et **en ce que** l'au moins un espace réservé (11)
- est constitué d'une matière plastique, de préférence thermoplastique, d'un matériau en bois, d'un matériau en carton et/ou d'un matériau composite, et/ou
- est conçu comme un composant massif.

2. Ensemble selon la revendication 1, dans lequel l'au moins un espace réservé (11) est fixé par complémentarité de formes par ses dimensions géométriques dans l'au moins un évidement (7), de préférence dans lequel l'au moins un espace réservé (11) présente au moins une saillie, dans lequel dans une zone de l'au moins une saillie, un ajustement serré entre l'au moins un espace réservé (11) et l'au moins un évidement (7) est mis en œuvre.

3. Ensemble selon l'une quelconque des revendications précédentes, dans lequel l'au moins un espace réservé (11)
- est fixé de manière détachable par une liaison de matériau et/ou au moins un moyen de maintien dans l'au moins un évidement (7), et/ou
- présente, le long de l'au moins un évidement (7), sensiblement la même surface transversale que l'au moins un évidement (7), et/ou
- présente une longueur qui correspond à au moins 60 %, de préférence 75 %, de manière particulièrement préférée 90 %, d'une profondeur (T) d'au moins un évidement (7), et/ou
- est disposé en contact avec au moins deux parois intérieures (7a, 7b), de préférence des parois de plafond et/ou de sol (7c, 7d) de l'au moins un évidement (7) de sorte que les au moins deux parois intérieures (7a, 7b) de l'au moins un évidement (7) soient soutenues l'une par rapport à l'autre par l'au moins un espace réservé (11).

4. Ensemble selon au moins l'une quelconque des revendications précédentes, dans lequel l'au moins un évidement (7)
- présente deux parois intérieures (7a, 7b) parallèles, latérales et planes, qui sont de préférence parallèles aux surfaces latérales extérieures (1b) de la paroi (1) et s'étendent de préférence perpendiculairement au côté frontal (1a) de la paroi (1), et/ou
- présente deux parois de plafond et/ou de sol (7c, 7d) parallèles, supérieures et inférieures, planes, qui s'étendent de préférence perpendiculairement au côté frontal (1a) de la paroi (1), et/ou
- est de forme rectangulaire dans une vue perpendiculaire sur le côté frontal (1a) de la paroi (1), et il est de préférence prévu que cette section rectangulaire se prolonge sur une grande partie, au moins 80 % de la profondeur (T) de l'au moins un évidement (7).

5. Ensemble selon au moins l'une des revendications précédentes, dans lequel une paroi arrière (7e) de l'au moins un évidement (7) présente une section plane qui s'étend de préférence parallèlement ou légèrement obliquement par rapport au côté frontal (1a) de la paroi (1).

6. Ensemble selon la revendication 4 et la revendication 5, dans lequel la paroi arrière (7e) de l'au moins un évidement (7) entre la section plane et la paroi de plafond (7c) et/ou la paroi de sol (7d) de l'au moins un évidement (7) passe dans celle-ci dans une section arquée (7f).

7. Ensemble selon au moins l'une des revendications précédentes, dans lequel l'au moins un évidement (7) est réalisé en forme de trou borgne et est fermé sur tous les côtés à l'exception de l'ouverture dans le côté frontal (1a) de la paroi (1).

8. Ensemble selon au moins l'une des revendications précédentes, dans lequel la paroi (1) est une paroi latérale ou intermédiaire, verticale en position de montage, d'un corps de meuble (8) et la ferrure (9) est une ferrure de volet (12) à laquelle un volet de meuble (10) peut être fixé.

9. Ensemble selon au moins l'une des revendications précédentes, dans lequel dans l'au moins un évidement (1), au moins un espace réservé (11) pour la ferrure (9) est inséré depuis le côté frontal (1a) de la paroi (1) dans l'au moins un évidement (7) et/ou est amovible par le côté frontal (1a) de la paroi (1).

10. Procédé de fabrication d'une paroi (1) pour un corps de meuble (8), **caractérisé par** les étapes suivantes
- l'introduction d'au moins un évidement (7) dans la paroi (1), dans lequel l'au moins un évidement (7) s'étend d'un côté frontal (1a), de préférence plan de la paroi (1) dans la paroi (1), de préférence dans lequel l'au moins un évidement (7) est fraisé dans la paroi (1) à partir du côté frontal (1a) de la paroi (1),
- l'insertion d'au moins un, de préférence exactement un, espace réservé (11) pour une ferrure (9), au moyen duquel une partie de meuble, en particulier un volet de meuble (10) ou une porte de meuble, peut être guidée par rapport à la paroi (1), dans l'au moins un évidement,
- de préférence dans lequel après l'insertion de l'au moins un espace réservé (11) dans l'au moins un évidement (7), la paroi (1) est déplacée vers un endroit éloigné dans l'espace pour un traitement ultérieur,
- dans lequel l'au moins un espace réservé (11) est enlevé dans une étape supplémentaire de l'au moins un évidement (7) et à la place de l'au moins un espace réservé (11), l'au moins une ferrure (9) est disposée pour guider la partie de meuble dans l'au moins un évidement (7), de préférence dans lequel une partie de meuble, en particulier une porte ou un volet de meuble (10) est fixé à l'au moins une ferrure (9) insérée dans l'au moins un évidement (7) ou dans la partie saillante de celui-ci, en particulier au bras de réglage d'une ferrure de volet (12), en particulier une porte ou un volet de meuble (10).

11. Procédé selon la revendication 10, dans lequel après l'introduction de l'au moins un espace réservé (11) dans l'au moins un évidement (7), la paroi (1) est plaquée au moins par endroits et/ou un revêtement (14) est appliqué sur la paroi, de préférence dans lequel le placage (13) et/ou le revêtement (14) est retiré dans une zone de l'ouverture de l'au moins un évidement (7) sur le côté frontal (1a) de la paroi (1) de sorte que l'au moins un espace réservé (11) soit libéré.

12. Procédé selon au moins l'une quelconque des revendications 10 ou 11, dans lequel l'au moins un évidement (7) est fraisé dans la paroi (1) à partir du côté frontal (1a) de la paroi (1) en déplaçant une fraise à chaîne (2) à l'intérieur de celle-ci à partir du côté frontal (1a) de la paroi (1).

13. Procédé selon au moins l'une quelconque des revendications 10 à 12, dans lequel l'au moins un espace réservé (11) est inséré dans l'au moins un évidement (7) à partir du côté frontal (1a) de la paroi (1) et/ou retiré par le côté frontal (1a) de la paroi (1).

14. Meuble ou corps de meuble présentant au moins un ensemble selon l'une quelconque des revendications 1 à 9 et/ou comportant au moins une paroi (1), qui est fabriquée selon un procédé de fabrication d'une paroi (1) selon l'une quelconque des revendications 10 à 13.
